# EUROPÄISCHE PATENTSCHRIFT

(11) **EP 3 405 626 B1**
(45) Veröffentlichungstag und Bekanntmachung des Hinweises auf die Patenterteilung: **20.11.2019**
(21) Anmeldenummer: 17702318.1
(22) Anmeldetag: 20.01.2017
(51) Int. Cl.: E04F 15/02, E04F 15/024

(54) **HÖHENVERSTELLBARES STÜTZLAGER**
HEIGHT-ADJUSTABLE SUPPORTING BEARING
SUPPORT RÉGLABLE EN HAUTEUR

(30) Priorität: 21.01.2016 DE 202016100279 U
(43) Veröffentlichungstag der Anmeldung: 28.11.2018
(73) Patentinhaber: Ardex Anlagen GmbH, 58453 Witten (DE)
(72) Erfinder: GUTJAHR, Walter, 64404 Bickenbach (DE)
(74) Vertreter: Habermann Intellectual Property Partnerschaft von Patentanwälten mbB
(86) Internationale Anmeldenummer: PCT/EP2017/051223
(87) Internationale Veröffentlichungsnummer: WO 2017/125568

(56) Entgegenhaltungen:
- EP-A2- 0 828 038
- DE-U1- 29 717 159
- DE-U1-202010 010 737
- GB-A- 2 330 595
- US-A1- 2004 261 329
- US-A1- 2011 232 208
- US-A1- 2012 272 588

## Beschreibung

Die Erfindung betrifft ein höhenverstellbares Stützlager für auf einem Untergrund verlegbare Bodenbelagselemente mit einem höhenverstellbar ausgebildeten Grundkörper und mit einem auf dem Grundkörper variabel neigbar angeordneten Auflagerelement, wobei das Auflagerelement an einer Unterseite eine mindestens längs einer ringförmigen Umfangslinie bereichsweise kugelkalottenförmig und konkav ausgestaltete Lagerfläche aufweist, mit welcher sich das Auflagerelement auf dem Grundkörper abstützt, wobei das Auflagerelement auf einer Oberseite mindestens eine Auflagefläche für ein Bodenbelagselement aufweist, und wobei die Oberseite des Auflagerelements senkenfrei ausgebildet ist.

Plattenförmige oder streifenförmige Bodenbelagselemente wie beispielsweise Keramikelemente, Steinplatten oder Holzdielen können auf einem Untergrund nebeneinander flächig verlegt werden und einen im Wesentlichen ebenen Bodenbelag bilden. Insbesondere in Außenbereichen außerhalb von geschlossenen Räumen kann es aus verschiedenen Gründen zweckmäßig sein, den aus den einzelnen Bodenbelagselementen zusammengesetzten Bodenbelag auf einer geeigneten Stützkonstruktion in einem oftmals geringen und nur wenige Zentimeter betragenden Abstand über dem Untergrund anzuordnen.

Aus der Praxis sind verschiedene Stützlagerkonstruktionen bekannt, die für eine Verlegung eines derartigen Bodenbelags geeignet sind und häufig verwendet werden. In vielen Fällen besteht dabei die Stützkonstruktion für den Bodenbelag aus einer Anzahl von einzelnen Stützlagern, die üblicherweise in einem regelmäßigen Abstand zueinander auf dem Untergrund aufgestellt werden und auf denen die einzelnen Bodenbelagselemente verlegt werden. Für einen aus Keramikelemente oder Steinplatten bestehenden Bodenbelag werden die einzelnen Stützlager zweckmäßigerweise jeweils an den Ecken der einzelnen Bodenbelagselemente angeordnet, so dass jedes Bodenbelagselement über seine Eckbereiche abgestützt ist. Das Auflagerelement ist oftmals ausreichend großflächig ausgebildet, um vier jeweils mit einer Ecke angrenzende Bodenbelagselemente aufnehmen und zuverlässig über dem Untergrund abstützen zu können.

In vielen Fällen ist der Untergrund nicht vollständig eben, so dass durch die Stützkonstruktion die vorgegebenen Unebenheiten ausgeglichen werden sollten. Zu diesem Zweck sind aus der Praxis höhenverstellbare Stützlager bekannt, die einen höhenverstellbar ausgebildeten Grundkörper und ein darauf angeordnetes Auflagerelement aufweisen. Ein derartiges Stützlager ist beispielsweise in US 2004/0261329 A1 oder in DE 297 17 159 U1 beschrieben.

Um Unebenheiten oder beispielsweise wechselnde Neigungen des Untergrunds ausgleichen zu können, oder aber um beispielsweise ein für die Entwässerung des Bodenbelags vorteilhaftes Gefälle des Bodenbelags abweichend von dem Untergrund vorgeben zu können ist es vorteilhaft, dass das Auflagerelement eines derartigen Stützlagers variabel neigbar auf dem Grundkörper angeordnet ist, so dass eine Auflagefläche für ein Bodenbelagselement nicht zwingend parallel zu der von dem Untergrund vorgegebenen Aufstandsfläche des Stützlagers ausgerichtet sein muss, sondern während der Herstellung der Bodenbelagsanordnung so geneigt und ausgerichtet werden kann, dass unerwünschte Unebenheiten des Untergrunds ausgeglichen und ein entweder vollständig ebener oder in einer vorgegebenen Richtung ausgerichteter Bodenbelag verlegt werden kann. Ein derartiges höhenverstellbares Stützlager ist beispielsweise in EP 0 828 038 A2 gezeigt und beschrieben.

Die aus der Praxis bekannten höhenverstellbaren Stützlager mit einem auf einem Grundkörper schwenkbar angeordneten Auflagerelement sind konstruktionsbedingt aufwändig und kostenintensiv. In vielen Fällen ist der maximale Schwenkwinkel des Auflagerelements sehr begrenzt.

Bei einem Bodenbelag, der in einem Außenbereich angeordnet ist und deshalb der Witterung und gegebenenfalls Niederschlägen ausgesetzt ist, dringt nahezu unvermeidlich durch Fugen und Spalten zwischen einzelnen Bodenbelagselementen Feuchtigkeit von der Oberseite des Bodenbelags zum Untergrund hin durch. Obwohl durch die Stützkonstruktion der Bodenbelag in einem Abstand zu dem Untergrund angeordnet ist und deshalb durch eine Hinterlüftung des Bodenbelags eine rasche Entfeuchtung bewirkt werden kann, sammeln sich Feuchtigkeit und Wasser an und insbesondere auf den aus der Praxis bekannten Stützlagern an. Bereits geringe Mengen Wasser auf dem Stützlager bewirken in den Auflagebereichen der einzelnen Bodenbelagselemente auf den Auflagerelementen eine unerwünschte Befeuchtung, insbesondere bei saugfähigen Bodenbelagsmaterialien Feuchteflecken, und eine damit einhergehende Verfärbung oder Beschädigung der einzelnen Bodenbelagselemente.

Es wird deshalb als eine Aufgabe der vorliegenden Erfindung angesehen, ein höhenverstellbares Stützlager der eingangs genannten Gattung so auszugestalten, dass mit einem möglichst geringen konstruktiven Aufwand eine möglichst unverlierbare Anordnung des Auflagerelements an dem Grundkörper und gleichzeitig eine einfache und in einem großen Winkelbereich variierbare Neigung bzw. Verkippung des Auflagerelements ermöglicht wird. Zudem sollte das Auflagerelement zumindest im Bereich einer Auflagefläche für ein Bodenbelagselement so ausgebildet sein, dass von oben eindringende Feuchtigkeit durch das Auflagerelement nicht gestaut oder zurückgehalten wird, um eine unerwünschte Durchfeuchtung von auf dem Stützlager aufliegenden Bodenbelagselementen nach Möglichkeit zu reduzieren oder zu vermeiden.

Diese Aufgabe wird durch ein höhenverstellbares Stützlager mit einem höhenverstellbar ausgebildeten Grundkörper und mit einem auf dem Grundkörper variabel neigbar angeordneten Auflagerelement gelöst, wobei das Auflagerelement an der Unterseite ein zum Grundkörper hin vorspringendes Eingriffselement mit mindestens einer beabstandet zu dem Auflagerelement seitlich vorspringenden Klemmzunge aufweist, so dass ein nach innen ragender Abschnitt der Lagerstützfläche des Grundkörpers klemmend umgriffen werden kann, und dass die Oberseite des Auflagerelements eine konvex gewölbte Ablauffläche aufweist, auf der beabstandet zueinander mindestens ein nach oben vorspringendes Bodenstützauflager angeordnet ist. Durch die Ausgestaltung der Unterseite des Auflagerelements wird weitgehend unabhängig von der Formgebung und Ausgestaltung des Grundkörpers eine einfache und über einen großen Winkelbereich mögliche variable Neigung und entsprechende Ausrichtung des Auflagerelements ermöglicht. Über den kugelkalottenförmig ausgebildeten Bereich der Unterseite des Auflagerelements wird das Auflagerelement in einer vorgegebenen Stellung zuverlässig und verkippungsfrei auf dem Grundkörper abgestützt. Das Auflagerelement kann dabei relativ zu dem Grundkörper nahezu beliebig verdreht werden, um beispielsweise eine vorgegebene Ausgestaltung der Oberseite des Auflagerelements an die Anordnung und Ausrichtung der aufliegenden Bodenbelagselemente anpassen zu können.

Es ist erfindungsgemäß vorgesehen, dass das Auflagerelement an der Unterseite ein zum Grundkörper hin vorspringendes Eingriffselement mit mindestens einer beabstandet zu dem Auflagerelement seitlich vorspringenden Klemmzunge aufweist, so dass ein nach innen ragender Abschnitt der Lagerstützfläche des Grundkörpers klemmend umgriffen werden kann. Durch die Abmessungen und Ausgestaltung der mindestens einen Klemmzunge kann in Abhängigkeit von dem nach innen ragenden Abschnitt der Lagerstützfläche eine gewünschte und vorgesehene Klemmwirkung erreicht werden. Auf diese Weise kann verhindert werden, dass sich während des Auflegens einzelner Bodenbelagselemente das Auflagerelement unerwünscht leicht verdreht oder verkippt und die Verlegung der Bodenbelagselemente sowie deren Ausrichtung zueinander erschwert. Die mindestens eine Klemmzunge kann beispielsweise als ringförmig vorspringender Klemmflansch oder als eine Anzahl von beispielsweise zwei, drei oder noch mehr streifenförmiger Klemmzungen ausgebildet sein.

Der Grundkörper kann beispielsweise zwei röhrenförmige Grundkörperteile aufweisen, wobei ein erstes Grundkörperteil auf einer Grundplatte angeordnet ist und das zweite Grundkörperteil über einen Gewindeabschnitt mit dem ersten Grundkörperteil in Eingriff steht. Durch Verdrehen des zweiten Grundkörperteils kann das zweite Grundkörperteil längs einer senkrecht zu der Grundplatte gerichteten Verstellachse relativ zu dem ersten Grundkörperteil und der Grundplatte verlagert werden. Ein der Grundplatte abgewandter Endbereich des zweiten Grundkörperteils bildet die Lagerstützfläche, auf der sich das Auflagerelement abstützt. Durch einen Gewindeeingriff der beiden Grundkörperteile miteinander kann eine stufenlose Höhenverstellung ermöglicht werden. Es ist ebenfalls denkbar, dass der Grundkörper eine eckige, beispielsweise rechteckige oder quadratische Querschnittsfläche aufweist und eine gestufte Höhenverstellung durch mehrere Rasteingriffe der beiden Grundkörperteile miteinander vorgegeben wird. In einer vorgegebenen Höheneinstellung kann der Grundkörper gegebenenfalls mit einer Verriegelungseinrichtung oder dergleichen fixiert werden, um besonders hohe Stützlasten abtragen zu können. Auch derartige Ausgestaltungen des Grundkörpers sind in unterschiedlichen Formgebungen und Zweckbestimmungen aus der Praxis bekannt und können gegebenenfalls mit der bereits bekannten Formgebung oder einer angepassten Formgebung für das erfindungsgemäße höhenverstellbare Stützlager verwendet werden.

Durch die konkav ausgestaltete Lagerfläche an der Unterseite des Auflagerelements wird eine variable Neigung des Auflagerelements nicht durch die Anordnung und Abmessungen einer auf der Oberseite des Auflagerelements ausgebildeten oder angeordneten Auflagefläche für ein Bodenbelagselement begrenzt und beschränkt. Unabhängig von einem maximalen Durchmesser, den die an der Unterseite des Auflagerelements konkav ausgestaltete Lagerfläche aufweist, kann die an der Oberseite ausgebildete Auflagefläche einen wesentlich größeren Durchmesser aufweisen und sich seitlich weit über die an der Unterseite ausgebildete Lagerfläche des Auflagerelements hinaus erstrecken.

Die Oberseite des Auflagerelements ist senkenfrei ausgebildet. In einer Senke, einer allseitig von höheren Bereichen umgebene Konkavvertiefung, könnten sich von oben durch den Bodenbelag eindringende Niederschlagsmengen oder Feuchtigkeit, die gegebenenfalls auf oder unter den einzelnen Bodenbelagselementen kondensiert, ansammeln und aufstauen. Durch die senkenfreie Ausgestaltung der Oberseite des Auflagenelements kann ohne größeren Aufwand erreicht werden, dass sich keine Flüssigkeitsansammlungen auf der Auflagefläche des Auflagerelements bilden. Die konkav ausgestaltete Unterseite des Auflagerelements unterstützt und vereinfacht eine senkenfreie Ausgestaltung der Oberseite des Auflagerelements. Von oben beispielsweise durch Fugen oder Spalten zwischen benachbarten Bodenbelagselementen eindringende Flüssigkeit kann ungehindert über die Oberseite des Auflagerelements seitlich abfließen und auf den Untergrund tropfen.

Da bereits die Unterseite des Auflagerelements zumindest bereichsweise konkav ausgestaltet ist, kann das Auflagerelement beispielsweise dünnwandig und hutförmig ausgebildet sein, so dass mit einem geringen Materialaufwand und geringen Herstellungskosten ein über einen großen Neigungsbereich hinweg variables Auflagerelement ermöglicht wird, dass zudem eine rasche Entfeuchtung der Auflagefläche für ein Bodenbelagselement begünstigt.

Um eine Abführung von Feuchtigkeit und Wassertropfen auf der Oberseite des Auflagerelements zu begünstigen ist erfindungsgemäß vorgesehen, dass die Oberseite des Auflagerelements eine konvex gewölbte Ablauffläche aufweist, auf der beabstandet zueinander mindestens ein nach oben vorspringendes Bodenstützauflager angeordnet ist. Das eine Bodenstützauflager oder die beabstandet zueinander angeordneten mehreren Bodenstützauflager bilden jeweils eine Auflagefläche für ein Bodenbelagselement. Das betreffende Bodenbelagselement kann dabei entweder auf einem einzigen Bodenstützauflager aufliegen, oder aber sich über mehrere Bodenstützauflager erstrecken und gleichzeitig auf mehreren Bodenstützauflagern aufliegen. Eine Kontaktfläche des einen Bodenstützauflagers oder der mehreren Bodenstützauflager kann eben ausgestaltet sein, um eine ebenflächige Auflagefläche für ein Bodenbelagselement zu bilden. Es ist ebenfalls möglich und im Hinblick auf eine möglichst rasche und effektive Entfeuchtung eines Auflagebereichs des Bodenbelagselements auf dem Auflagerelement vorteilhaft, dass auf der Oberseite des Auflagerelements mehrere Bodenstützauflager ausgebildet sind, die jeweils eine gewölbte Bodenstützauflageroberseite aufweisen. Dadurch kann ein Bodenbelagselement an mehreren Stellen gleichzeitig und dadurch besonders zuverlässig und stabil auf dem Stützlager abgestützt werden, ohne dass ein großflächiger Kontakt zwischen dem Bodenbelagselement und dem Auflagerelement eine unerwünschte Durchfeuchtung des Bodenbelagselements in dessen Auflagebereich begünstigen.

Gemäß einer vorteilhaften Ausgestaltung des Erfindungsgedankens ist vorgesehen, dass das Auflagerelement an der Unterseite eine kugelkalottenförmig und konkav ausgestaltete Lagerfläche aufweist. Eine nicht nur ringförmig, sondern über die gesamte Lagerfläche hinweg kugelkalottenförmig und konkav ausgestaltete Lagerfläche ermöglicht einen großen Neigungswinkelbereich für das auf dem Grundkörper abgestützte und variabel neigbare Auflagerelement sowie in nahezu allen Neigungen eine großflächige Abstützung des Auflagerelements auf dem Grundkörper.

Vorzugsweise ist vorgesehen, dass ein Durchmesser einer Umfangsfläche der Lagerfläche des Auflagerelements größer als jeder Durchmesser einer Umfangsfläche eines dem Auflagerelement zugewandten Endbereichs des Grundkörpers ist. Als Umfangsfläche wird dabei eine durch eine äußere Umfangslinie begrenzte Querschnittsfläche beziehungsweise Stirnfläche des dem Auflagerelement zugewandten Endbereichs des Grundkörpers angesehen. Bei einer beispielsweise rohrförmigen Ausgestaltung des Endbereichs des Grundkörpers, der eine ringförmige, dem Auflagerelement zugewandte Stirnseite aufweist, ist der Durchmesser der Lagerfläche des Auflagerelements größer als ein Außendurchmesser des rohrförmigen Endbereichs des Grundkörpers. Um in verschiedenen Neigungspositionen des Auflagerelements eine möglichst großflächige Kontaktfläche und dadurch bewirkte großflächige Abstützung des Auflagerelements auf dem Grundkörper zu ermöglichen ist vorgesehen, dass ein Durchmesser der Lagerfläche des Auflagerelements mehr als das 1,5fache, beziehungsweise mehr als das doppelte des Durchmessers des Endbereichs des Grundkörpers beträgt. Die Lagerfläche ist dabei zweckmäßigerweise auch größer als eine in dem Endbereich des Grundkörpers ausgebildete Lagerstützfläche, auf welcher das Auflagerelement mit dessen Lagerfläche aufliegt. Die Lagerfläche kann allerdings bei einer geeigneten Ausgestaltung des Endbereichs des Grundkörpers auch einen deutlich geringeren Durchmesser als der Endbereich des Grundkörpers aufweisen.

Eine in vielen verschiedenen Neigungen bzw. Ausrichtungen besonders großflächige Kontaktfläche zwischen dem Auflagerelement und dem Grundkörper kann in einfacher Weise dadurch ermöglicht werden, dass der Endbereich des Grundkörpers eine mindestens längs einer ringförmigen Umfangslinie bereichsweise kugelkalottenförmig und konvex ausgestaltete Lagerstützfläche aufweist. Im Vergleich zu einer ringförmig ausgebildeten Stirnfläche eines rohrförmigen und dünnwandigen Grundkörpers, auf der sich das Auflagerelement abstützen kann, bietet eine mindestens bereichsweise und gegebenenfalls vollständig kugelkalottenförmig ausgebildete Lagerstützfläche eine wesentlich größere und großflächigere Lagerstützfläche und ermöglicht eine zuverlässige Abstützung des auf der Stützvorrichtung angeordneten Bodenbelags sowie eine verringerte Druckbelastung der Lagerfläche.

Vorzugsweise ist vorgesehen, dass das Auflagerelement eine oberflächenstrukturierte Lagerfläche und/oder der Grundkörper eine oberflächenstrukturierte Lagerstützfläche aufweist. Die Oberflächenstrukturierung kann beispielsweise durch ein nachträgliches Aufrauen der Lagerfläche und/oder der Lagerstützfläche erzeugt werden. Es ist ebenfalls denkbar und effektiv, die Oberflächenstrukturierung durch eine Anzahl von vorspringenden Ausformungen und/oder Vertiefungen der betreffenden Oberfläche zu erzeugen, indem beispielsweise vorspringende Zähne, Lamellen oder Pyramiden ausgeformt werden. Durch die Oberflächenstrukturierung der Lagerfläche und/oder der Lagerstützfläche kann ebenfalls ein unerwünscht rasches Verdrehen oder Verkippen des Auflagerelements relativ zu dem Grundkörper erschwert werden.

In vergleichbarer Weise können auch die Lagerfläche und/oder die Lagerstützfläche mit einer rutschhemmenden Oberfläche oder Oberflächenbeschichtung ausgestaltet sein. So kann beispielsweise durch eine Kombination einer aus einem weichen Material wie beispielsweise Gummi bestehenden Oberfläche und einer aus einem vergleichsweise härteren Material wie beispielsweise Polypropylen oder Polyethylen gebildeten Oberfläche eine in vielen Anwendungsbereichen ausreichende rutschhemmende Wirkung bei der Auflage des Auflagerelements auf dem Grundkörper bewirkt werden. Es ist ebenfalls möglich, dass mindestens eine der beiden Oberflächen eine rutschhemmende Beschichtung beispielsweise aus Gummi oder aus einem elastischen Polyurethan-Material aufweist.

Gemäß einer alternativen bevorzugten Ausgestaltung ist vorgesehen, dass die Lagerfläche und die Lagerstützfläche jeweils eine glatte Oberfläche aufweisen und spaltfrei aufeinander aufliegen. Die Formgebung der Lagerfläche und der Lagerstützfläche sind zweckmäßig so aufeinander abgestimmt, dass in dem Kontaktbereich zwischen der Lagerfläche und der Lagerstützfläche auch bei einem Verschwenken der Lagerfläche relativ zu der Lagerstützfläche keine Spalten oder Hohlräume entstehen. Zudem sollte die Oberflächenrauheit der Lagerfläche und der Lagerstützfläche möglichst gering sein, was beispielsweise während oder nach der Herstellung durch zusätzliches Polieren der Lagerfläche und der Lagerstützfläche unterstützt werden kann. Es hat sich gezeigt, dass die derart ausgestaltete Lagerfläche insbesondere bei einer Belastung durch aufliegende Bodenbelagselemente nur mit einem merklichen Kraftaufwand verdreht oder verschwenkt werden kann, was beispielsweise auf Adhäsionskräfte und/oder einen zwischen der Lagerfläche und der Lagerstützfläche entstehenden Unterdruck zurückgeführt werden kann.

Mehrere nach oben vorspringende Bodenstützauflager eines Auflagerelements können in vorteilhafter Weise jeweils eine niveaugleich angeordnete ebene Auflagefläche für Bodenbelagselemente aufweisen, so dass die Auflageflächen der Bodenstützauflager eine Bodenelementstützebene bilden. Eine derartige Ausgestaltung der Bodenstützauflager erleichtert eine ebene Verlegung von jeweils gleichförmigen Bodenelementen auf der Bodenelementstützebene, die durch die nebeneinander bzw. matrixförmig angeordneten Stützlager vorgegeben wird. Unebenheiten des Untergrunds können durch eine geeignete Höhenverstellung der betreffenden Stützlager ausgeglichen werden. Eine vorgegebene Neigung des Bodenbelags kann durch eine variabel angepasste Einstellung der Neigung der einzelnen Auflagerelemente der Stützlager vorgegeben bzw. ermöglicht werden.

In vorteilhafter Weise ist vorgesehen, dass die Auflagefläche des mindestens einen nach oben vorspringenden Bodenstützauflagers an der Oberseite eine Mitte des Auflagerelements bedeckt. Es hat sich als vorteilhaft herausgestellt, dass die einzelnen Bodenbelagselemente, die mit einer Ecke auf das Auflagerelement aufliegen, möglichst mittig in dem Auflagerelement auf der Auflagefläche aufliegen und dort abgestützt werden. Dadurch können unerwünscht hohe Kippmomente reduziert werden, die durch beabstandet von der Mitte auf dem Auflagerelement aufliegen und abgestützt werden, so dass ein unerwünschtes Verkippen während der Montage der einzelnen Bodenbelagselemente oder aber während einer nutzungsbedingten Belastung des Bodenbelags vermieden werden kann.

Vorzugsweise ist vorgesehen, dass auf der Oberseite des Auflagerelements ein trittschalldämmendes Dämmelement angeordnet ist. Das Dämmelement kann eine dünne und gegebenenfalls scheibenförmige Auflage aus einem trittschalldämmenden Material wie beispielsweise Gummi, ein weiches Kunststoffmaterial oder ein weiches Polyurethanmaterial bestehen. Das Dämmelement kann dauerhaft mit dem Auflagerelement verbunden und beispielsweise als Beschichtung oder Überzug der Oberseite des Auflagerelement bzw. der Auflagefläche der Bodenstützauflager ausgebildet sein. Es ist ebenfalls möglich und im Hinblick auf eine kostengünstige und gleichzeitig vielfältig anpassbare Verwendung vorteilhaft, dass das Dämmelement als gesondertes Bauteil ausgebildet ist, welches bei Bedarf auf das Auflagerelement bzw. auf die Bodenstützauflager aufgelegt werden kann.

Um das erfindungsgemäße Stützlager in vorteilhafter Weise mit verschiedenen Bodenbelagsarten bzw. Bodenbelagselementen verwenden zu können und deren Verlegung und Ausrichtung zu erleichtern ist vorgesehen, dass das Auflagerelement auf seiner Oberseite eine lösbar mit dem Auflagerelement verbindbare Verlegehilfseinrichtung für Bodenbelagselemente aufweist. Die Verlegehilfseinrichtung kann beispielsweise ein Fugenkreuz sein, welches bei Bedarf auf der Oberseite des Auflagerelements angeordnet und festgelegt werden kann. In Abhängigkeit von der Größe und Verlegeart der einzelnen plattenförmigen Bodenbelagselemente, beispielsweise Keramikfliesen oder Steinpatten, können unterschiedlich große und insbesondere unterschiedlich dicke Fugenkreuze verwendet und auf der Oberseite des Auflagerelements angeordnet werden. Die Verlegehilfseinrichtung kann beispielsweise auch eine Klemmvorrichtung für Holzleisten aufweisen, die streifenförmig oder gitterförmig über mehrere Stützlager hinweg angeordnet werden, um darauf einzelne Holzdielen zu befestigen.

Um den für eine gesonderte Herstellung, Konfektionierung und Montage einer lösbar verbindbaren Verlegehilfseinrichtung zu vermeiden ist es ebenfalls möglich und insbesondere für plattenförmige Bodenbelagselemente zweckdienlich, dass das Auflagerelement an der Oberseite eine nach oben vorspringende und fugenkreuzartig ausgebildete Verlegehilfseinrichtung für plattenförmige Bodenbelagselemente aufweist. Das Auflagerelement kann auch eine abweichend ausgestaltete Verlegehilfseinrichtung aufweisen, die einstückig üblicherweise an der Oberseite des Auflagerelements ausgebildet ist. Für unterschiedliche Einsatzbereiche können unterschiedlich ausgestaltete Auflagerelemente jeweils mit einem einheitlich ausgestalteten Grundkörper kombiniert und verwendet werden.

Um in kostengünstiger Weise eine vielfältige Verwendung des Auflagerelements für unterschiedliche Bodenbeläge oder Verlegearten einzelner Bodenbelagselemente auf dem Stützlager zu ermöglichen ist vorgesehen, dass die fugenkreuzartig ausgebildete Verlegehilfseinrichtung längs einer vorgegebenen Schwächungslinie abtrennbare Wegwerfabschnitte aufweist. Wenn einzelne Bereiche oder die vollständige Verlegehilfseinrichtung nicht benötigt werden, können die Wegwerfabschnitte längs der vorgegebenen Schwächungslinien abgetrennt werden. Dabei sind die Schwächungslinien vorzugsweise derart angeordnet, dass nahezu alle Abschnitte der Verlegehilfseinrichtung als Wegwerfabschnitte ausgebildet sind und bei Bedarf abgetrennt werden können.

Gemäß einer vorteilhaften Ausgestaltung des Erfindungsgedankens ist vorgesehen, dass das Auflagerelement an der Unterseite ein nach unten vorspringendes Anschlagelement aufweist, das bei einer seitlichen Verlagerung des Auflagerelements an dem Grundkörper zur Anlage kommt und mit welchem die seitliche Verlagerung des Auflagerelements begrenzt wird. Es ist grundsätzlich möglich, dass das Eingriffselement gleichzeitig das Anschlagelement bildet. Das Anschlagelement muss jedoch nicht in einem verlierhemmenden oder verliersicheren Eingriff mit dem Grundkörper stehen, sondern lediglich eine übermäßige seitliche Verlagerung des Auflagerelements relativ zu dem Grundkörper verhindern, um zu vermeiden, dass das Auflagerelement zu sehr seitlich verlagert wird und nicht mehr ausreichend auf dem Grundkörper abgestützt wird, so dass das Auflagerelement unbeabsichtigt von dem Grundkörper herunterfallen könnte. Das Anschlagelement kann eine nach unten vorspringende Ausformung sein. Die Ausformung kann beispielsweise mittig angeordnet oder aber ringförmig ausgebildet sein.

Nachfolgend werden exemplarisch einige Ausführungsbeispiele näher erläutert, die in der Zeichnung dargestellt sind. Es zeigt:
Fig. 1 eine perspektivische Ansicht einer erfindungsgemäßen Stützvorrichtung,
Fig. 2 eine Schnittansicht eines Auflagerelements, das eine flanschartig ausgebildete Klemmzunge aufweist,
Fig. 3 eine Draufsicht auf ein Auflagerelement mit mehreren Bodenstützauflagern, die zwischen der fugenkreuzartig ausgebildeten Verlegehilfseinrichtung angeordnet sind,
Fig. 4 eine Draufsicht auf ein Auflagerelement mit einem einzigen Bodenstützauflager, welches sich zwischen der fugenkreuzartig ausgebildeten Verlegehilfseinrichtung erstreckt, und
Fig. 5 eine Draufsicht auf ein Auflagerelement, auf dem ein gesondert hergestelltes trittschalldämmendes Dämmelement angeordnet ist.

Ein in den Fig. 1 und 2 dargestelltes Stützlager 1 weist einen Grundkörper 2 und ein auf dem Grundkörper 2 gelagertes Auflagerelement 3 auf. Der Grundkörper 2 weist ein erstes Grundkörperteil 4 auf, das röhrenförmig und mit einem Innengewinde 5 ausgebildet ist und auf einer Grundplatte 6 des Grundkörpers 2 festgelegt ist. In dem ersten Grundkörperteil 4 ist ein zweites, in einem unteren Bereich ebenfalls röhrenförmig ausgebildetes Grundkörperteil 7 angeordnet. Das zweite Grundkörperteil 7 weist an einer äußeren Umfangsfläche 8 ein Außengewinde 9 auf, das an das Innengewinde 5 des ersten Grundkörperteils 4 angepasst ist und mit diesem in Eingriff steht. Durch eine Verdrehung des zweiten Grundkörperteils 7 relativ zu dem ersten Grundkörperteil 4 und der Grundplatte 6 wird das zweite Grundkörperteil 7 längs einer senkrecht zu der Grundplatte gerichteten Verstellachse relativ zu dem ersten Grundkörperteil 4 und der Grundplatte 6 verlagert, wodurch eine Höhenverstellung bewirkt werden kann.

Das zweite Grundkörperteil 7 weist an einem der Grundplatte 6 abgewandten Endbereich 11 eine kugelkalottenförmig und konvex ausgebildete Lagerstützfläche 12 auf. Auf dem zweiten Grundkörperteil 7 bzw. auf dieser Lagerstützfläche 12 ist das Auflagerelement 3 angeordnet. Das Auflagerelement 3 weist an dessen Unterseite 13 eine ebenfalls kugelkalottenförmig und konkav ausgestaltete Lagerfläche 14 auf, deren Formgebung so an die Lagerstützfläche 12 des Grundkörperteils 7 angepasst ist, dass das Auflagerelement 3 auf der Lagerstützfläche 12 verschoben und dadurch relativ zu dem Grundkörperteil 7 und der Verstellachse bzw. zur Grundplatte 6 geneigt werden kann. Der maximale Neigungswinkel oder Winkelbereich für die variable Neigung ist dabei nicht durch seitliche Anschläge vorgegeben, sondern im Wesentlichen nur durch die Abmessungen des Auflagerelements 3 und insbesondere der Lagerfläche 14 des Auflagerelements 3 vorgegeben.

Das Auflagerelement 3 weist eine Grundplatte 6 abgewandte Oberseite 15 auf, die über weite Bereiche ebenfalls kugelkalottenförmig und konvex ausgebildet ist. An der Oberseite 15 sind nach oben vorspringende Bodenstützauflager 16 ausgebildet, die eine ebene Auflagefläche 17 aufweisen, auf denen ein Bodenbelagselement aufgelegt und abgestützt werden kann. Die Auflageflächen 17 der mehreren Bodenstützauflager 16 sind jeweils niveaugleich angeordnet und ausgerichtet, so dass die Auflageflächen 17 eine ebene Bodenelementstützebene bilden, die als Auflagefläche für die auf diesem Stützlager 1 abgestützten Bodenbelagselemente dient. Die Formgebung der Oberseite 15 des Auflagerelements 3 ist nicht nur in dem kugelkalottenförmig ausgebildeten Oberflächenbereich, sondern auch bei den Bodenstützauflagern 16 und den jeweiligen Rand- und Übergangsbereichen senkenfrei ausgebildet, so dass von oben auf die Oberseite 15 gelangende Feuchtigkeit oder Flüssigkeit nicht gesammelt oder zurückgehalten wird, sondern seitlich ablaufen kann.

Auf der Oberseite 15 des Auflagerelements 3 ist ein nach oben vorspringendes Fugenkreuz 18 ausgebildet, das als Verlegehilfseinrichtung 19 dient und die Anordnung und Ausrichtung von bis zu vier jeweils mit einer Ecke auf diesem Stützlager 1 abgestützte Bodenbelagselemente erleichtert.

Bei dem in den Fig. 1 und 2 dargestellten Ausführungsbeispiel sind die Lagerfläche 14 und die Lagerstützfläche 12 jeweils glatt ausgebildet und hinsichtlich ihrer Formgebung so ausgestaltet, dass die Lagerfläche 14 spaltfrei auf der Lagerstützfläche 12 aufliegt. Zu diesem Zweck weisen die Lagerfläche 14 und die Lagerstützfläche 12 dieselbe Oberflächenkrümmung auf. Begünstigt durch Adhäsionskräfte und einen sich bei Belastung des Auflagerelements 3 durch aufliegende Bodenbelagselemente gegebenenfalls ausbildenden Unterdruck zwischen der Lagerfläche 14 und der Lagerstützfläche 12 wird dadurch ein unerwünschtes Verdrehen oder Verkippen des Auflagerelements 3 relativ zu dem Grundkörper 2 behindert und erschwert. Diese rutschhemmende und das Verkippen behindernde Wirkung kann durch eine möglichst großflächige Ausgestaltung eines Kontaktflächenbereichs begünstigt werden, in welchem die Lagerfläche 14 des Auflagerelements 3 auf der Lagerstützfläche 12 des zweiten Grundkörperteils 7 aufliegt.

Fig. 2 zeigt eine Schnittansicht des Auflagerelements 3, das ein in der Abbildung 2 nach unten ragendes Eingriffselement 27 mit einer radial abstehenden, flanschartig ausgebildeten Klemmzunge 28 aufweist. Das Eingriffselement 27 und insbesondere die Anordnung und Ausgestaltung der Klemmzunge 28 sind derart an die nach innen ragenden Abschnitte 29 des zweiten Grundkörperteils 7 im Bereich der Lagerstützfläche 12 angepasst, dass die Endbereiche der nach innen ragenden Abschnitte 29 klemmend zwischen der Klemmzunge 28 und dem inneren Bereich der Lagerfläche 14 geführt werden und dadurch ein unerwünschtes Verdrehen oder Verkippen des Auflagerelements 3 relativ zu dem zweiten Grundkörperteil 7 bzw. zu dem Grundkörper 2 erschwert wird.

In den Fig. 3 und 4 sind jeweils eine Draufsicht auf unterschiedlich ausgestaltete Auflagerelemente 3 dargestellt. Bei dem in Fig. 3 abgebildeten Auflagerelement 3 sind mehrere Bodenstützauflagern 16 zwischen dem Fugenkreuz 18 so angeordnet und ausgestaltet, dass eine ebenflächige Auflagefläche 17 sich innerhalb der einzelnen Quadranten des Fugenkreuzes 18 möglichst großflächig erstrecken und bis in die Nähe einer Mitte 32 der Oberseite 15 des Auflagerelements 3 ragen. Bei dem in Fig 4 exemplarisch abgebildeten Ausführungsbeispiel ist ein einziges Bodenstützauflager 16 so angeordnet und ausgebildet, dass die ebenflächige Auflagefläche 17 die Mitte 32 bedeckt und sich zwischen den einzelnen Abschnitten des Fugenkreuzes 18 jeweils weit in die dazwischen ausgebildeten Quadranten erstreckt.

Bei der in Fig. 5 beispielhaft dargestellten Ausführungsvariante ist auf dem Auflagerelement 3 ein gesondert hergestelltes trittschalldämmendes Dämmelement 33 angeordnet. Das Dämmelement 33 ist scheibenförmig ausgebildet, wobei eine Unterseite des Dämmelements 33 an die Formgebung der Oberseite 15 des Auflagerelements 3 angepasst ist und eine Oberseite des Dämmelements 33 eine ebene Auflagefläche 17 bildet. Das Dämmelement 33 weist streifenförmige Aussparungen 34 auf, die an die Formgebung des Fugenkreuzes 18 angepasst sind, so dass das Dämmelement 33 durch das formschlüssig umgebene Fugenkreuz 18 auf der Oberseite 15 des Auflagerelements 3 fixiert wird.

## Patentansprüche

1. Höhenverstellbares Stützlager (1) für auf einem Untergrund verlegbare Bodenbelagselemente mit einem höhenverstellbar ausgebildeten Grundkörper (2) und mit einem auf dem Grundkörper (2) variabel neigbar angeordneten Auflagerelement (3), wobei das Auflagerelement (3) an einer Unterseite (13) eine mindestens längs einer ringförmigen Umfangslinie bereichsweise kugelkalottenförmig und konkav ausgestaltete Lagerfläche (14) aufweist, mit welcher sich das Auflagerelement (3) auf dem Grundkörper (2) abstützt, wobei das Auflagerelement (3) auf einer Oberseite (15) mindestens eine Auflagefläche (17) für ein Bodenbelagselement aufweist, und wobei die Oberseite (15) des Auflagerelements (3) senkenfrei ausgebildet ist, **dadurch gekennzeichnet, dass** das Auflagerelement (3) an der Unterseite (13) ein zum Grundkörper (2) hin vorspringendes Eingriffselement (27) mit mindestens einer beabstandet zu dem Auflagerelement (3) seitlich vorspringenden Klemmzunge (28) aufweist, so dass ein nach innen ragender Abschnitt (29) der Lagerstützfläche des Grundkörpers (2) klemmend umgriffen werden kann, und dass die Oberseite (15) des Auflagerelements (3) eine konvex gewölbte Ablauffläche aufweist, auf der beabstandet zueinander mindestens ein nach oben vorspringendes Bodenstützauflager (16) angeordnet ist.

2. Höhenverstellbares Stützlager (1) nach Anspruch 1, **dadurch gekennzeichnet, dass** das Auflagerelement (3) an der Unterseite (13) eine kugelkalottenförmig und konkav ausgestaltete Lagerfläche (14) aufweist.

3. Höhenverstellbares Stützlager (1) nach Anspruch 1 oder Anspruch 2, **dadurch gekennzeichnet, dass** ein Durchmesser einer Umfangsfläche der Lagerfläche (14) des Auflagerelements (3) größer als jeder Durchmesser einer Umfangsfläche eines dem Auflagerelement (3) zugewandten Endbereichs (11) des Grundkörpers (2) ist.

4. Höhenverstellbares Stützlager (1) nach Anspruch 3, **dadurch gekennzeichnet, dass** der Endbereich (11) des Grundkörpers (2) eine mindestens längs einer ringförmigen Umfangslinie bereichsweise kugelkalottenförmig und konvex ausgestaltete Lagerstützfläche (12) aufweist.

5. Höhenverstellbares Stützlager (1) nach einem der vorausgehenden Ansprüche, **dadurch gekennzeichnet, dass** das Auflagerelement (3) eine oberflächenstrukturierte Lagerfläche (14) und/oder der Grundkörper (2) eine oberflächenstrukturierte Lagerstützfläche (12) aufweist.

6. Höhenverstellbares Stützlager (1) nach einem der Ansprüche 1 bis 4, **dadurch gekennzeichnet, dass** das Auflagerelement (3) eine glatte Lagerfläche (14) und der Grundkörper (2) eine glatte Lagerstützfläche (12) aufweisen und spaltfrei aufeinander aufliegen.

7. Höhenverstellbares Stützlager (1) nach einem der vorausgehenden Ansprüche, **dadurch gekennzeichnet, dass** das mindestens eine nach oben vorspringenden Bodenstützauflager (16) eine niveaugleich angeordnete Auflagefläche (17) für Bodenbelagselemente aufweist, die eine Bodenelementstützebene bildet.

8. Höhenverstellbares Stützlager (1) nach einem der vorausgehenden Ansprüche 1 bis 6, **dadurch gekennzeichnet, dass** das mindestens eine nach oben vorspringende Bodenstützauflager (16) an der Oberseite (15) eine Mitte (32) des Auflagerelements (3) bedeckt.

9. Höhenverstellbares Stützlager (1) nach einem der vorausgehenden Ansprüche, **dadurch gekennzeichnet, dass** auf der Oberseite (15) des Auflagerelements (3) ein trittschalldämmendes Dämmelement (33) angeordnet ist.

10. Höhenverstellbares Stützlager (1) nach einem der vorausgehenden Ansprüche, **dadurch gekennzeichnet, dass** das Auflagerelement (3) auf seiner Oberseite (15) eine lösbar mit dem Auflagerelement (3) verbindbare Verlegehilfseinrichtung (19) für Bodenbelagselemente aufweist.

11. Höhenverstellbares Stützlager (1) nach einem der vorausgehenden Ansprüche, **dadurch gekennzeichnet, dass** das Auflagerelement (3) an der Oberseite (15) eine nach oben vorspringende und fugenkreuzartig ausgebildete Verlegehilfseinrichtung (19) für plattenförmige Bodenbelagselemente aufweist.

12. Höhenverstellbares Stützlager (1) nach Anspruch 11, **dadurch gekennzeichnet, dass** die fugenkreuzartig ausgebildete Verlegehilfseinrichtung (19) längs einer vorgegebenen Schwächungslinie (30) abtrennbare Wegwerfabschnitte (31) aufweist.

13. Höhenverstellbares Stützlager (1) nach einem der vorausgehenden Ansprüche, **dadurch gekennzeichnet, dass** das Auflagerelement (3) an der Unterseite (13) ein nach unten vorspringendes Anschlagelement (24) aufweist, das bei einer seitlichen Verlagerung des Auflagerelements (3) an dem Grundkörper (2) zur Anlage kommt und mit welchem die seitliche Verlagerung des Auflagerelements (3) begrenzt wird.

## Claims

1. Height-adjustable supporting bearing (1) for floor covering elements which can be laid on a substrate, with a basic body (2) configured to be height-adjustable and with a support element (3) which is arranged on the basic body in a manner to be variably-tiltable, wherein the support element (3), on an underside (13), comprises a bearing surface (14) configured to be in the shape of a spherical and concave cap at least along an annular circumferential line, with which surface the support element (3) is supported on the basic body (2), wherein the support element (3), on an upper side (15), comprises at least one support surface (17) for a floor covering element, and wherein the upper side (15) of the support element (3) is designed to be free of depressions, **characterized in that** the support element (3), on the underside (13), comprises an engagement element (27) projecting towards the basic body (2) and having at least one laterally projecting clamping tongue (28) spaced from the support element (3), so that an inwardly-protruding portion (29) of the bearing support surface of the basic body (2) can be engaged around in a clamping manner, and **in that** the upper side (15) of the support element (3) comprises a convexly-bulged drain surface, on which, in a mutually-spaced manner, at least one upwardly-projecting ground support bearing (16) is arranged.

2. Height-adjustable supporting bearing (1) according to claim 1, **characterized in that** the support element (3), on the underside (13), comprises a bearing surface (14) configured to be in the shape of a spherical and concave cap.

3. Height-adjustable supporting bearing (1) according to claim 1 or claim 2, **characterized in that** a diameter of a circumferential surface of the bearing surface (14) of the support element (3) is larger than any diameter of a circumferential surface of an end region (11) of the basic body (2) facing the support element (3).

4. Height-adjustable supporting bearing (1) according to claim 3, **characterized in that** the end region (11) of the basic body (2) comprises a bearing-supporting surface (12) configured to be in the shape of a spherical and convex cap at least along an annular circumferential line.

5. Height-adjustable supporting bearing (1) according to one of the preceding claims, **characterized in that** the support element (3) comprises a surface-patterned bearing surface (14) and/or the basic body (2) comprises a surface-patterned bearing-supporting surface (12).

6. Height-adjustable supporting bearing (1) according to one of claims 1 to 4, **characterized in that** the support element (3) comprises a smooth bearing surface (14) and the basic body (2) comprises a smooth bearing-supporting surface (12) and rest on one another in a gap-free manner.

7. Height-adjustable supporting bearing (1) according to one of the preceding claims, **characterized in that** the at least one upwardly-projecting ground support bearing (16) comprises a level-crossingly arranged support surface (17) for floor covering elements, which surface forms a floor element support surface.

8. Height-adjustable supporting bearing (1) according to one of the preceding claims 1 to 6, **characterized in that** the at least one upwardly-projecting ground support bearing (16), on the upper side (15), covers a center (32) of the support element (3).

9. Height-adjustable supporting bearing (1) according to one of the preceding claims, **characterized in that** an impact-sound reducing insulating element (33) is arranged on the upper side (15) of the support element (3).

10. Height-adjustable supporting bearing (1) according to one of the preceding claims, **characterized in that** the support element (3), on its upper side (15), comprises a laying-aid (19) for floor covering elements which can be releasably connected with the support element (3).

11. Height-adjustable supporting bearing (1) according to one of the preceding claims, **characterized in that** the support element (3), on the upper side (15), comprises an upwardly-projecting laying-aid (19), configured in the type of a tile spacer, for planar floor covering elements.

12. Height-adjustable supporting bearing (1) according to claim 11, **characterized in that** the laying-aid (19), configured in the type of a tile spacer, comprises, along a predefined weakening line (30), separable disposable portions (31).

13. Height-adjustable supporting bearing (1) according to one of the preceding claims, **characterized in that** the support element (3), on the lower side (13), comprises a downwardly-projecting stop element (24), which, in a lateral displacement of the support element (3), comes into abutment on the basic body (2) and by means of which the lateral displacement of the support element (3) is limited.

## Revendications

1. Support réglable en hauteur (1) pour éléments de revêtement de sol pouvant être posés sur un sol, comprenant un corps de base (2) réalisé réglable en hauteur et un élément d'appui (3) disposé inclinable de manière variable sur le corps de base (2), l'élément d'appui (3) comportant, sur une face inférieure (13), une surface d'appui (14) conçue en partie en forme de calotte sphérique et concave au moins le long d'une ligne périphérique annulaire, avec laquelle l'élément d'appui (3) appuie sur le corps de base (2), l'élément d'appui (3) comportant, sur une face supérieure (15), au moins une surface de support (17) pour un élément de revêtement de sol, et la face supérieure (15) de l'élément d'appui (3) étant réalisée sans enfoncement, **caractérisé en ce que** l'élément d'appui (3) comporte, sur la face inférieure (13), un élément de prise (27) dépassant vers le corps de base (2) doté d'au moins une languette de serrage (28) dépassant latéralement à distance de l'élément d'appui (3), de sorte qu'une partie (29) dépassant vers l'intérieur de la surface de soutien de support du corps de base (2) peut être entourée de manière serrée, et que la face supérieure (15) de l'élément d'appui (3) comporte une surface de déroulement courbée convexe, sur laquelle est disposé de manière espacée au moins un appui de support de sol (16) dépassant vers le haut.

2. Support réglable en hauteur (1) selon la revendication 1, **caractérisé en ce que** l'élément d'appui (3) comporte, sur la face inférieure (13), une surface d'appui (14) conçue en forme de calotte sphérique et concave.

3. Support réglable en hauteur (1) selon la revendication 1 ou la revendication 2, **caractérisé en ce qu'**un diamètre d'une surface périphérique de la surface d'appui (14) de l'élément d'appui (3) est supérieur à chaque diamètre d'une surface périphérique d'une zone d'extrémité (11) du corps de base (2) tournée vers l'élément d'appui (3).

4. Support réglable en hauteur (1) selon la revendication 3, **caractérisé en ce que** la zone d'extrémité (11) du corps de base (2) présente une surface de soutien de support (12) par zones conçue en forme de calotte sphérique et convexe au moins le long d'une ligne périphérique annulaire.

5. Support réglable en hauteur (1) selon l'une des revendications précédentes, **caractérisé en ce que** l'élément d'appui (3) présente une surface d'appui (14) à surface structurée et/ou le corps de base (2) présente une surface de soutien de support (12) à surface structurée.

6. Support réglable en hauteur (1) selon l'une des revendications 1 à 4, **caractérisé en ce que** l'élément d'appui (3) présente une surface d'appui (14) lisse et le corps de base (2) présente une surface de soutien de support (12) lisse et qu'ils reposent l'un sur l'autre sans fente.

7. Support réglable en hauteur (1) selon l'une des revendications précédentes, **caractérisé en ce que** l'au moins un appui de support de sol (16) faisant saillie vers le haut présente une surface de support (17) disposée au même niveau pour éléments de revêtement de sol, qui forme un plan de support d'élément de sol.

8. Support réglable en hauteur (1) selon l'une des revendications précédentes 1 à 6, **caractérisé en ce que** l'au moins un appui de support de sol (16) faisant saillie vers le haut recouvre, sur la face supérieure (15), un milieu (32) de l'élément d'appui (3).

9. Support réglable en hauteur (1) selon l'une des revendications précédentes, **caractérisé en ce qu'**un élément isolant (33) de protection contre les bruits d'impact est disposé sur la face supérieure (15) de l'élément d'appui (3).

10. Support réglable en hauteur (1) selon l'une des revendications précédentes, **caractérisé en ce que** l'élément d'appui (3) comporte, sur sa face supérieure (15), un dispositif d'aide à la pose (19) pour éléments de revêtement de sol, qui peut être relié de manière détachable à l'élément d'appui (3).

11. Support réglable en hauteur (1) selon l'une des revendications précédentes, **caractérisé en ce que** l'élément d'appui (3) comporte, sur la face supérieure (15), un dispositif d'aide à la pose (19) pour éléments de revêtement de sol en forme de plaque, qui dépasse vers le haut et qui est réalisé en forme de croisillon.

12. Support réglable en hauteur (1) selon la revendication 11, **caractérisé en ce que** le dispositif d'aide à la pose (19) réalisé en forme de croisillon comporte des parties jetables (31) séparables le long d'une ligne de faiblesse (30) prédéfinie.

13. Support réglable en hauteur (1) selon l'une des revendications précédentes, **caractérisé en ce que** l'élément d'appui (3) comporte, sur la face inférieure (13), un élément de butée (24) dépassant vers le bas, qui, en cas de déplacement latéral de l'élément d'appui (3) vient en contact avec le corps de base (2) et au moyen duquel le déplacement latéral de l'élément d'appui (3) est limité.
